# FASCICULE DE BREVET EUROPEEN

(11) **EP 4 291 840 B1**
(45) Date de publication et mention de la délivrance du brevet: **06.05.2026**
(21) Numéro de dépôt: 22700956.0
(22) Date de dépôt: 18.01.2022
(51) Int. Cl.: F25J 1/00, F25J 1/02

(54) **DISPOSITIF ET PROCÉDÉ DE RÉFRIGÉRATION OU DE LIQUÉFACTION D'UN FLUIDE**
VORRICHTUNG UND VERFAHREN ZUM KÜHLEN ODER VERFLÜSSIGEN EINES FLUIDS
DEVICE AND METHOD FOR REFRIGERATION OR LIQUEFACTION OF A FLUID

(30) Priorité: 10.02.2021 FR 2101244
(43) Date de publication de la demande: 20.12.2023
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: ROIG, Mathieu, 38360 Sassenage (FR); NICOLAS, Rémi, 38360 Sassenage (FR); DURAND, Fabien, 38360 Sassenage (FR); DELAUTRE, Guillaume, 38360 Sassenage (FR)
(74) Mandataire: Air Liquide
(86) Numéro de dépôt international: PCT/EP2022/050976
(87) Numéro de publication internationale: WO 2022/171393

(56) Documents cités:
- EP-A1- 2 211 124
- JP-A- H05 203 343
- N. SAJI ET AL: "Design of oil-free simple turbo type 65 K/6 KW helium and neon mixture gas refrigerator for high temperature superconducting power cable cooling", 15 May 2002 (2002-05-15), pages 893 - 900, XP055598218, Retrieved from the Internet <URL:https://aip.scitation.org/doi/pdf/10.1063/1.1472109?class=pdf> [retrieved on 20190620], DOI: https://doi.org/10.1063/1.1472109
- HANS QUACK ET AL: "Nelium, a Refrigerant with High Potential for the Temperature Range between 27 and 70 K", PHYSICS PROCEDIA, vol. 67, 1 January 2015 (2015-01-01), AMSTERDAM, NL, pages 176 - 182, XP055629044, ISSN: 1875-3892, DOI: 10.1016/j.phpro.2015.06.031
- BERSTAD D O ET AL: "Large-scale hydrogen liquefier utilising mixed-refrigerant pre-cooling", INTERNATIONAL JOURNAL OF HYDROGEN ENERGY, ELSEVIER SCIENCE PUBLISHERS B.V., BARKING, GB, vol. 35, no. 10, 1 May 2010 (2010-05-01), pages 4512 - 4523, XP027028434, ISSN: 0360-3199, [retrieved on 20100424]
- VALENTI GIANLUCA ET AL: "Proposal of an innovative, high-efficiency, large-scale hydrogen liquefier", INTERNATIONAL JOURNAL OF HYDROGEN ENERGY, ELSEVIER SCIENCE PUBLISHERS B.V., BARKING, GB, vol. 33, no. 12, 15 May 2008 (2008-05-15), pages 3116 - 3121, XP029238020, ISSN: 0360-3199, DOI: 10.1016/J.IJHYDENE.2008.03.044

## Description

L'invention concerne un dispositif et un procédé de réfrigération ou de liquéfaction d'un fluide.

L'invention concerne plus particulièrement un dispositif de réfrigération ou de liquéfaction d'un fluide tel que du gaz naturel ou de l'hydrogène, comprenant un circuit de fluide à refroidir ayant une extrémité amont destinée à être reliée à une source de fluide gazeux et une extrémité aval destinée à être reliée à un organe de collecte du fluide refroidi ou liquéfié, le dispositif comprenant un ensemble d'échangeur(s) de chaleur en échange thermique avec le circuit de fluide à refroidir, le dispositif comprenant un réfrigérateur en échange thermique avec au moins une partie de l'ensemble d'échangeur(s) de chaleur, le réfrigérateur étant du type à cycle de réfrigération d'un gaz de cycle comprenant l'un au moins parmi : l'hélium, de l'hydrogène, de l'azote ou du néon, ledit le réfrigérateur comprenant, disposés en série dans un circuit de cycle : un mécanisme de compression du gaz de cycle, au moins un organe de refroidissement du gaz de cycle, un mécanisme de détente du gaz de cycle et au moins un organe de réchauffage du gaz de cycle détendu, dans lequel le mécanisme de compression comprend plusieurs étages de compression en série composés d'un ensemble de compresseur(s) de type centrifuge, les étages de compressions étant montés sur un ensemble d'arbres entraînés en rotation par un ensemble de moteur(s), le au moins un organe de refroidissement du gaz de cycle comprenant au moins un échangeur de chaleur disposé à la sortie d'au moins un étage de compression en échange thermique avec le circuit de cycle, ledit échangeur de chaleur étant refroidi par un fluide caloporteur.

L'augmentation de la capacité d'un réfrigérateur/liquéfacteur cryogénique (c'est-à-dire de la puissance de réfrigération/liquéfaction délivrée) nécessite généralement une modification importante de l'architecture du cycle de réfrigération et l'apport d'équipements supplémentaires (compresseurs supplémentaires avec refroidisseurs en sortie). Un but est de limiter la complexité et le coût d'une telle installation sans impacter significativement l'efficacité globale du système et notamment de son système de compression. Un but de la présente invention est de pallier tout ou partie des inconvénients de l'art antérieur relevés ci-dessus.

Le document EP2211124A1 et l'article de N. Saji ET AL: "Design of oil-free simple turbo type 65 K/6 KW helium and neon mixture gas refrigerator for high temperature superconducting power cable cooling", 15 mai 2002 (2002-05-15), pages 893-900, XP055598218, décrivent des dispositifs de réfrigération selon l'art antérieur, dans lequel l'article de N. Saji ET AL divulgue un appareil conforme au préambule de la revendication 1 et un procédé conforme au préambule de la revendication 10.

A cette fin, l'invention fournit un appareil selon la revendication 1, qui est caractérisé en ce que soit le mécanisme de compression comprend quatre étages de compression en série, l'organe de refroidissement du gaz de cycle comprenant trois échangeurs de chaleur de refroidissement disposés respectivement entre le premier et le second étage de compression entre le second et le troisième étage de compression et à la sortie du quatrième étage de compression, soit le dispositif comprend des échangeurs de chaleur de refroidissement disposés uniquement tous les deux étages de compression en série.

Par ailleurs, des modes de réalisation de l'invention peuvent comporter l'une ou plusieurs des caractéristiques suivantes :
- l'ensemble des moteur(s) comprend plusieurs moteurs d'entraînement des étages de compression,
- l'ensemble de moteur(s) comprend un moteur respectif distinct pour chaque étage de compression,
- l'un au moins des moteurs est refroidi par un flux de gaz de cycle via au moins une conduite de dérivation d'une fraction du flux de gaz de cycle alimentant le mécanisme de compression, la conduite de dérivation comprenant une extrémité amont raccordée à la sortie de l'un au moins des étages de compression pour prélever une fraction du flux de gaz de cycle,
- une extrémité aval d'au moins une conduite de dérivation est raccordée à l'entrée d'un étage de compression après son passage et échange de chaleur avec au moins un moteur,
- la au moins une conduite de dérivation comprend, entre son extrémité amont et son extrémité aval, une subdivision en au moins deux branches distinctes alimentant respectivement des moteurs distincts en vue de leur refroidissement,
- les au moins deux branches distinctes formées par la subdivision d'une conduite de dérivation comportent une jonction aval au sein d'une même portion de conduite,
- la au moins une conduite de dérivation comprend au moins un organe de refroidissement du gaz de cycle.
- le au moins un organe de refroidissement du gaz de cycle de la au moins une conduite de dérivation comprend un échangeur de chaleur de refroidissement,

De plus :
- le gaz de cycle peut être constitué d'hélium ou un mélange comprenant au moins 50% d'hélium,
- le gaz de cycle peut être constitué d'hydrogène ou un mélange comprenant au moins 50% d'hydrogène,
- le gaz de cycle peut être constitué d'azote ou un mélange comprenant au moins 50% d'azote,
- le mécanisme de compression peut comprendre uniquement des compresseurs de type centrifuge,
- le fluide à refroidir peut comprendre l'un au moins parmi, de l'hydrogène, du gaz naturel, du biogaz, du méthane, de l'hélium.

L'invention concerne également un procédé de réfrigération ou de liquéfaction d'un fluide utilisant un dispositif de réfrigération selon la revendication 1 et comportant une étape de mise en circulation d'un fluide dans le circuit de fluide à refroidir et une étape de refroidissement dudit fluide via le froid produit par le réfrigérateur.

Selon d'autres particularités possibles : le procédé comporte une étape de pilotage de la vitesse de rotation des étages de compression selon des vitesses indépendantes dans lequel, pendant au moins une phase de fonctionnement déterminée, la vitesse de rotation des étages de compression en série dépourvus d'un organe de refroidissement du gaz de cycle tel qu'un échangeur de chaleur entre eux est maintenue à une vitesse inférieure à la vitesse de rotation des étages de compressions munis à leur sortie d'un organe de refroidissement du gaz de cycle.

L'invention peut concerner également tout dispositif ou procédé alternatif comprenant toute combinaison des caractéristiques ci-dessus ou ci-dessous dans le cadre des revendications.

D'autres particularités et avantages apparaîtront à la lecture de la description ci-après, faite en référence aux figures dans lesquelles :
[Fig. 1] est une représentation schématique et partielle illustrant un exemple de structure et de fonctionnement d'un dispositif selon l'invention.

Le dispositif 1 est configuré pour la réfrigération et/ou la liquéfaction cryogénique d'un fluide (tel que du gaz naturel, du biométhane ou de l'hydrogène par exemple mais sans que ceci soit limitatif) . Le dispositif 1 comprend un circuit 3 de fluide à refroidir/liquéfier ayant une extrémité amont destinée à être reliée à une source 2 de fluide (gazeux par exemple) et une extrémité aval 23 destinée à être reliée à un organe de collecte du fluide refroidi ou liquéfié (un stockage par exemple).

Le dispositif 1 comprend un ensemble d'échangeur(s) 6, 10 de chaleur en échange thermique avec le circuit 3 de fluide à refroidir.

Le dispositif 1 comprend une source froide comportant un réfrigérateur 20 en échange thermique avec au moins une partie de l'ensemble d'échangeur(s) 6, 10 de chaleur.

Le réfrigérateur 20 est cryogénique et du type à cycle de réfrigération d'un gaz de cycle comprenant majoritairement de l'hélium et/ou de l'hydrogène et/ou de l'azote et/ou du néon.

Par exemple, le gaz de cycle est constitué d'hélium pur ou un mélange comprenant au moins 50% d'hélium.

De même, le gaz de cycle peut être constitué d'hydrogène pur ou un mélange comprenant au moins 50% d'hydrogène.

De même, le gaz de cycle peut être constitué d'azote ou un mélange comprenant au moins 50% d'azote.

Alternativement, le gaz de cycle peut être constitué de néon ou un mélange comprenant au moins 50% de néon.

Bien entendu tout autre gaz de cycle ou mélange approprié peut être envisagée par exemple comprenant au moins l'un parmi : de l'hélium, de l'hydrogène, de l'azote, du néon, du méthane.

Typiquement, le réfrigérateur 20 comprend, disposés en série dans un circuit 14 de cycle : un mécanisme 15 de compression du gaz de cycle, au moins un organe 7, 6, 10 de refroidissement du gaz de cycle, un mécanisme 17 de détente du gaz de cycle et au moins un organe 6,10 de réchauffage du gaz de cycle détendu.

Le mécanisme de compression comprend plusieurs étages de compression 15 en série composés d'un ensemble de compresseur(s) de type centrifuge, les étages de compression étant montés sur un ensemble d'arbres entraînés en rotation par un ensemble de moteur(s) 18.

Le au moins un organe de refroidissement du gaz de cycle comprend au moins un échangeur 7 de chaleur disposés à la sortie d'au moins un étage 15 de compression en échange thermique avec le circuit 14 de cycle. Ce au moins un échangeur 7 de chaleur peut être refroidi par un fluide caloporteur, par exemple de l'eau ou de l'air.

L'ensemble d'échangeur(s) de chaleur peut comprendre un ou une pluralité d'échangeurs 6, 10 de chaleur disposés en série et dans lesquels deux portions distinctes du circuit 14 de cycle circulent simultanément à contre-courant pour respectivement le refroidissement et pour le réchauffage du gaz de cycle. La pluralité d'échangeurs de chaleur peut donc former à la fois un organe de refroidissement du gaz de cycle et un organe de réchauffage du gaz de cycle.

Selon une particularité avantageuse, le mécanisme de compression comprend au moins deux étages de compression 15 disposés successivement en série et dépourvus d'un organe de refroidissement du gaz de cycle tel qu'un échangeur 7 de chaleur entre eux. C'est-à-dire que deux étages de compressions peuvent se succéder sans refroidissement inter-étages.

Plus précisément, au moins un étage 15 de compression ne comporte pas à sa sortie d'échangeur 7 de refroidissement refroidi par un fluide caloporteur distinct du gaz de cycle (pas d'« aftercooler »). En revanche, le gaz de cycle en sortie de cet étage de compression peut le cas échéant entrer directement dans un échangeur 6, 10 de refroidissement à contre-courant refroidi par un flux plus froid de gaz de cycle.

Ceci peut être avantageux pour modifier par exemple un dispositif existant de capacité donnée pour en augmenter la puissance de réfrigération.

Dans le cas d'un gaz de cycle relativement "lourd" (c'est-à-dire qui chauffe de manière importante par compression centrifuge) tel que celui utilisé classiquement (typiquement un mélange d'hélium et d'azote), l'art antérieur prévoit de rajouter un échangeur de refroidissement (« intercooler ») supplémentaire afin que le gaz de cycle ne rentre trop chaud dans l'étage de compression suivant. Ceci, de manière à ne pas atteindre des températures trop élevées.

Pour des gaz plus légers comme l'hélium ou l'hydrogène, on utilise classiquement des compresseurs volumétriques où un seul étage de compression est suivi par un échangeur de refroidissement.

L'invention va à l'encontre des préjugés puisque l'efficacité globale de compression peut baisser par rapport aux systèmes connus (le dernier étage de compression travaillant à plus haute température). Cependant, notamment dans le cas des gaz de cycles très légers (masse molaire inférieure à 30g/mol et notamment inférieure à 20 g/mol ou inférieure à 10 g/mol), la perte de performance de la compression moins isotherme selon l'invention est plus que compensée par la diminution des pertes de charge (du fait du nombre moindre d'échangeur de refroidissement).

De plus, l'économie de matériel est significative (échangeur(s) de refroidissement et circuiterie associée notamment).

Ceci est particulièrement avantageux en cas d'ajout d'un compresseur en aval sur un dispositif existant (un seul équipement ajouté, module : compresseur + moteur) qui peut être identique au module de compression précédent. Ceci ne demande pas ou peu de modifications du et de conception.

Le dernier étage de compression ajouté sans refroidissement en sortie peut être facilement intégré. L'intérêt est une meilleure compétitivité du nouveau système et une certaine versatilité via un ajout sur site d'un étage de compression supplémentaire à moindre coût, notamment si on souhaite augmenter la production d'une installation après plusieurs années de fonctionnement. Dans un premier mode de réalisation illustré, le mécanisme de compression comprend quatre étages (roues) de compression 15 en série et des refroidissements 7 uniquement à la sortie de trois de ces quatre étages de compression, de préférence à la sortie des premier, deuxième et quatrième étages de compression. C'est-à-dire que le gaz de cycle n'est pas refroidi entre les troisième et quatrième étages de compression.

Ainsi, le dispositif garde une augmentation de température due à la compression centrifuge (relativement) faible afin de ne pas avoir besoin d'un intercooler entre chaque étage de compression. Ceci permet de gagner en coût et compacité tout en limitant l'impact sur l'efficacité globale du système de compression. Dans une configuration alternative, il y a un échangeur 7 de chaleur de refroidissement disposé uniquement tous les deux étages de compression 15 en série (ou tous les trois étages de compression en série). Dans d'autres configurations possibles, par exemple un dispositif avec trois étages de compression en série dont les deux premiers étages sont munis à leur sortie d'un échangeur de chaleur de refroidissement, en sortie du troisième étage de compression le gaz de cycle peut entrer ensuite directement dans un échangeur à contre-courant du dispositif de réfrigération puis ensuite entrer dans un étage de détente (par exemple une unique turbine). En sortie de l'étage de détente le gaz de cycle peut ensuite être mis en échange thermique avec le circuit de gaz à refroidir (typiquement dans un échangeur de chaleur). Ensuite, après cet échange avec le fluide à refroidir le gaz de cycle peut passer dans un échangeur à contre-courant dans lequel il se réchauffe en refroidissant le flux sortant de l'étage de compression précité. Ce gaz de cycle réchauffé peut ensuite entrer à nouveau dans le premier étage de compression pour recommencer un cycle.

De préférence, l'ensemble des moteur(s) 18 comprend plusieurs moteurs d'entraînement des étages de compression.

Dans l'exemple illustré, un moteur 18 respectif est prévu pour chaque étage de compression. Bien sûr un moteur 18 pourrait entraîner plusieurs étages de compression (montés sur un même arbre de sortie par exemple). De même une ou des turbines 17 pourraient être montée (s) sur l'arbre d'un moteur 18 qui entraîne un ou des étage(s) de compression.

L'un au moins des moteurs 18 peut être refroidi par un flux de gaz de cycle.

Comme illustré au moins une conduite 4, 5, 9 de dérivation peut être prévue pour prélever une fraction du flux de gaz cycle alimentant le mécanisme de compression. La conduite de dérivation 4 peut comprendre une extrémité amont raccordée à la sortie de l'un au moins des étages 15 de compression (par exemple en aval du premier étage de compression 15, notamment après refroidissement 7) pour prélever une fraction du flux de gaz de cycle.

L'extrémité aval de la conduite de dérivation peut être raccordée à l'entrée d'un autre étage de compression après son passage et échange de chaleur avec au moins un moteur 18 (par exemple en amont du premier étage de compression 15 dans cet exemple).

La conduite 4 de dérivation peut comprendre, entre son extrémité amont et son extrémité aval, au moins une subdivision en au moins deux branches distinctes 5, 9 alimentant respectivement des moteurs distincts 18 en vue de leur refroidissement. C'est-à-dire qu'un circuit de refroidissement peut ainsi être prévu pour refroidir tout ou partie des moteurs 18.

Ainsi, tout ou partie des moteurs 18 peut être refroidi par le gaz de cycle piqué à différents niveaux de pression du circuit. Comme illustré, les au moins deux branches distinctes 5, 9 formées par la subdivision d'une conduite 4 de dérivation peuvent comporter une jonction aval au sein d'une même portion de conduite.

La au moins une conduite de dérivation peut comprendre au moins un organe 8 de refroidissement du gaz de cycle, par exemple au moins un échangeur 8 de chaleur de refroidissement pour refroidir le flux après l'échange thermique avec au moins un moteur 18. De façon avantageuse, la vitesse de rotation des (deux) derniers étages de compression (roues de compression) peut être diminuée relativement aux autres étages pour limiter leur taux de compression et le réchauffement du fluide de cycle. Ceci permet d'éviter d'atteindre des températures trop importantes susceptibles d'endommager les équipements.

Cette invention est particulièrement adaptée aux réfrigérateurs dont le gaz de cycle est un gaz léger c'est-à-dire ayant une masse molaire comprise entre 2 et 30g/mol et de préférence entre 2 et 20g/mol. En effet, dans ce cas, la baisse en performance de compression résultant de l'absence de refroidissement inter-étage de compression est largement compensée par le gain structurel, en coût et par la simplicité d'implémentation.

Bien entendu, l'invention peut être utilisée avec un gaz de cycle plus lourd (dans ce cas les taux de compression de chaque étage de compression sont de préférence réduits pour limiter le réchauffement mais tout en restant supérieur à celui qui serait obtenu avec de l'hélium et/ou h2 seul(s)).

Comme illustré, le système de refroidissement du gaz de cycle peut comprendre un échangeur de chaleur, disposé à la sortie d'au moins une partie des turbines 17 à l'exclusion de la dernière turbine 17 en série selon le sens de circulation du gaz de cycle.

Le dispositif 1 peut comporter plus d'étages de compression 15 que de turbines 17.

Le dispositif 1 peut avoir un nombre d'étages de compression égal à cinq ou plus.

## Revendications

1. Dispositif de réfrigération ou de liquéfaction d'un fluide tel que du gaz naturel ou de l'hydrogène, comprenant un circuit (3) de fluide à refroidir ayant une extrémité amont destinée à être reliée à une source (2) de fluide gazeux et une extrémité aval (23) destinée à être reliée à un organe de collecte du fluide refroidi ou liquéfié, le dispositif (1) comprenant un ensemble d'échangeur(s) (6, 10) de chaleur en échange thermique avec le circuit (3) de fluide à refroidir, le dispositif (1) comprenant un réfrigérateur (20) en échange thermique avec au moins une partie de l'ensemble d'échangeur(s) (6, 10) de chaleur, le réfrigérateur (20) étant du type à cycle de réfrigération d'un gaz de cycle comprenant l'un au moins parmi : l'hélium, de l'hydrogène, de l'azote ou du néon, ledit réfrigérateur (20) comprenant, disposés en série dans un circuit (14) de cycle : un mécanisme (15) de compression du gaz de cycle, au moins un organe (7, 6, 10) de refroidissement du gaz de cycle, un mécanisme (17) de détente du gaz de cycle et au moins un organe (6, 10) de réchauffage du gaz de cycle détendu, dans lequel le mécanisme de compression comprend au moins trois étages de compression (15) en série composés d'un ensemble de compresseur(s) de type centrifuge, les étages de compressions (15) étant montés sur un ensemble d'arbres entraînés en rotation par un ensemble de moteur(s) (18), le au moins un organe (7, 6, 10) de refroidissement du gaz de cycle comprenant au moins un échangeur (7) de chaleur disposé à la sortie d'au moins un étage (15) de compression en échange thermique avec le circuit (14) de cycle, ledit échangeur (7) de chaleur étant refroidi par un fluide caloporteur, **caractérisé en ce que** le mécanisme de compression comprend au moins deux étages de compression (15) disposés successivement en série et dépourvus d'un organe de refroidissement du gaz de cycle tel qu'un échangeur (7) de chaleur entre eux et **en ce que**, soit le mécanisme de compression comprend quatre étages de compression (15) en série, l'organe de refroidissement du gaz de cycle comprenant trois échangeurs (7) de chaleur de refroidissement disposés respectivement à la sortie de trois de ces quatre étages de compression (15), par exemple entre le premier et le second étage de compression (15), entre le second et le troisième étage de compression (15) et à la sortie du quatrième étage de compression (15), soit le dispositif comprend des échangeurs (7) de chaleur de refroidissement disposés uniquement tous les deux étages de compression (15) en série.

2. Dispositif selon la revendication 1, **caractérisé en ce que** l'ensemble de moteur(s) (18) comprend plusieurs moteurs d'entraînement des étages de compression.

3. Dispositif selon la revendication 2, **caractérisé en ce que** l'ensemble de moteur(s) (18) comprend un moteur (18) respectif distinct pour chaque étage de compression (15).

4. Dispositif selon la revendication 2 ou 3, **caractérisé en ce que** l'un au moins des moteurs de l'ensemble de moteur(s) (18) est refroidi par un flux de gaz de cycle via au moins une conduite (4, 5, 9) de dérivation d'une fraction du flux de gaz cycle alimentant le mécanisme de compression, la conduite de dérivation (4, 5, 9) comprenant une extrémité amont raccordée à la sortie de l'un au moins des étages (15) de compression pour prélever une fraction du flux de gaz de cycle.

5. Dispositif selon la revendication 4, **caractérisé en ce qu'**une extrémité aval d'au moins une conduite (4, 5, 9) de dérivation est raccordée à l'entrée d'un étage de compression après son passage et échange de chaleur avec au moins un moteur de l'ensemble de moteur (s) (18) .

6. Dispositif selon la revendication 5, **caractérisé en ce que** la au moins une conduite (4, 5) de dérivation comprend, entre son extrémité amont et son extrémité aval, une subdivision en au moins deux branches distinctes (5, 9) alimentant respectivement des moteurs distincts de l'ensemble de moteur(s) (18) en vue de leur refroidissement.

7. Dispositif selon la revendication 6, **caractérisé en ce que** les au moins deux branches distinctes (5, 9) formées par la subdivision d'une conduite (4) de dérivation comportent une jonction aval au sein d'une même portion de conduite.

8. Dispositif selon l'une quelconque des revendication 4 à 7, **caractérisé en ce que** la au moins une conduite (4, 5, 9) de dérivation comprend au moins un organe (8) de refroidissement du gaz de cycle.

9. Dispositif selon la revendication 8, **caractérisé en ce que** le au moins un organe (8) de refroidissement du gaz de cycle de la au moins une conduite (4, 5, 9) de dérivation comprend un échangeur (8) de chaleur de refroidissement.

10. Procédé de réfrigération ou de liquéfaction d'un fluide utilisant un dispositif de réfrigération selon l'une quelconque des revendications 1 à 9 **caractérisé en ce qu'**il comporte une étape de mise en circulation d'un fluide dans le circuit (3) de fluide à refroidir et une étape de refroidissement dudit fluide via le froid produit par le réfrigérateur (20).

11. Procédé selon la revendication 10, **caractérisé en ce qu'**il comporte une étape de pilotage de la vitesse de rotation des étages de compression selon des vitesses indépendantes dans lequel, pendant au moins une phase de fonctionnement déterminée, la vitesse de rotation des étages de compression (15) en série dépourvus d'un organe de refroidissement du gaz de cycle tel qu'un échangeur (7) de chaleur entre eux est maintenue à une vitesse inférieure à la vitesse de rotation des étages de compressions (15) munis à leur sortie d'un organe de refroidissement du gaz de cycle.

## Patentansprüche

1. Eine Vorrichtung zur Kühlung oder Verflüssigung eines Fluids wie Erdgas oder Wasserstoff, umfassend einen Fluidkreislauf (3) zur Kühlung mit einem stromaufwärtigen Ende, das dazu bestimmt ist, mit einer Quelle (2) für gasförmiges Fluid verbunden zu werden, und einem stromabwärtigen Ende (23), das dazu bestimmt ist, mit einem Sammelorgan für das gekühlte oder verflüssigte Fluid verbunden zu werden, wobei die Vorrichtung (1) eine Anordnung von Wärmeübertrager(n) (6, 10) in thermischem Austausch mit dem Fluidkreislauf (3) zur Kühlung umfasst, wobei die Vorrichtung (1) einen Kühler (20) in thermischem Austausch mit mindestens einem Teil der Wärmeübertrageranordnung (6, 10) umfasst, wobei der Kühler (20) vom Typ Kühlkreislauf eines Kreislaufgases ist, das mindestens eines der folgenden Gase umfasst: Helium, Wasserstoff, Stickstoff oder Neon, wobei der Kühler (20) umfasst, in Reihe in einem Kreislauf (14) angeordnet: einen Kompressionsmechanismus (15) für das Kreislaufgas, mindestens ein Kühlorgan (7, 6, 10) für das Kreislaufgas, einen Entspannungsmechanismus (17) für das Kreislaufgas und mindestens ein Wiedererwärmungsorgan (6, 10) für das entspannte Kreislaufgas, wobei der Kompressionsmechanismus mindestens drei Kompressionsstufen (15) in Reihe umfasst, die aus einer Anordnung von Verdichter(n) vom Kreiseltyp bestehen, wobei die Kompressionsstufen (15) auf einer Anordnung von Wellen montiert sind, die von einer Anordnung von Motor(en) (18) in Drehung versetzt werden, wobei das mindestens eine Kühlorgan (7, 6, 10) für das Kreislaufgas mindestens einen Wärmeübertrager (7) umfasst, der am Ausgang mindestens einer Kompressionsstufe (15) in thermischem Austausch mit dem Kreislauf (14) angeordnet ist, wobei der Wärmeübertrager (7) durch ein Kühlfluid gekühlt wird, **dadurch gekennzeichnet, dass** der Kompressionsmechanismus mindestens zwei Kompressionsstufen (15) umfasst, die aufeinanderfolgend in Reihe angeordnet und frei von einem Kühlorgan für das Kreislaufgas, wie einem Wärmeübertrager (7), zwischen ihnen sind, und dadurch, dass entweder der Kompressionsmechanismus vier Kompressionsstufen (15) in Reihe umfasst, wobei das Kühlorgan für das Kreislaufgas drei Kühlwärmeübertrager (7) umfasst, die jeweils am Ausgang von drei dieser vier Kompressionsstufen (15) angeordnet sind, beispielsweise zwischen der ersten und der zweiten Kompressionsstufe (15), zwischen der zweiten und der dritten Kompressionsstufe (15) und am Ausgang der vierten Kompressionsstufe (15), oder die Vorrichtung Kühlwärmeübertrager (7) umfasst, die nur alle zwei Kompressionsstufen (15) in Reihe angeordnet sind.

2. Die Vorrichtung nach Anspruch 1, **dadurch gekennzeichnet, dass** die Motoranordnung (18) mehrere Antriebsmotoren für die Kompressionsstufen umfasst.

3. Die Vorrichtung nach Anspruch 2, **dadurch gekennzeichnet, dass** die Motoranordnung (18) einen jeweiligen separaten Motor (18) für jede Kompressionsstufe (15) umfasst.

4. Die Vorrichtung nach Anspruch 2 oder 3, **dadurch gekennzeichnet, dass** mindestens einer der Motoren der Motoranordnung (18) durch einen Kreislaufgasstrom über mindestens eine Umleitungsleitung (4, 5, 9) gekühlt wird, die einen Teil des dem Kompressionsmechanismus zugeführten Kreislaufgasstroms ableitet, wobei die Umleitungsleitung (4, 5, 9) ein stromaufwärtiges Ende umfasst, das mit dem Ausgang mindestens einer der Kompressionsstufen (15) verbunden ist, um einen Teil des Kreislaufgasstroms abzuzweigen.

5. Die Vorrichtung nach Anspruch 4, **dadurch gekennzeichnet, dass** ein stromabwärtiges Ende mindestens einer Umleitungsleitung (4, 5, 9) mit dem Eingang einer Kompressionsstufe nach deren Durchgang und Wärmeaustausch mit mindestens einem Motor der Motoranordnung (18) verbunden ist.

6. Die Vorrichtung nach Anspruch 5, **dadurch gekennzeichnet, dass** die mindestens eine Umleitungsleitung (4, 5) zwischen ihrem stromaufwärtigen Ende und ihrem stromabwärtigen Ende eine Unterteilung in mindestens zwei unterschiedliche Zweige (5, 9) umfasst, die jeweils unterschiedliche Motoren der Motoranordnung (18) zur Kühlung versorgen.

7. Die Vorrichtung nach Anspruch 6, **dadurch gekennzeichnet, dass** die mindestens zwei unterschiedlichen Zweige (5, 9), die durch die Unterteilung einer Umleitungsleitung (4) gebildet werden, eine stromabwärtige Verbindung innerhalb desselben Leitungsabschnitts aufweisen.

8. Die Vorrichtung nach einem der Ansprüche 4 bis 7, **dadurch gekennzeichnet, dass** die mindestens eine Umleitungsleitung (4, 5, 9) mindestens ein Kühlorgan (8) für das Kreislaufgas umfasst.

9. Die Vorrichtung nach Anspruch 8, **dadurch gekennzeichnet, dass** das mindestens eine Kühlorgan (8) für das Kreislaufgas der mindestens einen Umleitungsleitung (4, 5, 9) einen Kühlwärmeübertrager (8) umfasst.

10. Ein Verfahren zur Kühlung oder Verflüssigung eines Fluids unter Verwendung einer Kühlvorrichtung nach einem der Ansprüche 1 bis 9, **dadurch gekennzeichnet, dass** es einen Schritt des Inverkehrbringens eines Fluids in den zu kühlenden Fluidkreislauf (3) und einen Schritt des Kühlens des Fluids über die durch den Kühler (20) erzeugte Kälte umfasst.

11. Das Verfahren nach Anspruch 10, **dadurch gekennzeichnet, dass** es einen Schritt der Steuerung der Drehzahl der Kompressionsstufen gemäß unabhängigen Drehzahlen umfasst, wobei während mindestens einer bestimmten Betriebsphase die Drehzahl der in Reihe angeordneten Kompressionsstufen (15), die frei von einem Kühlorgan für das Kreislaufgas, wie einem Wärmeübertrager (7), zwischen ihnen sind, auf einer niedrigeren Drehzahl gehalten wird als die Drehzahl der Kompressionsstufen (15), die an ihrem Ausgang mit einem Kühlorgan für das Kreislaufgas ausgestattet sind.

## Claims

1. A device for refrigeration or liquefaction of a fluid such as natural gas or hydrogen, comprising a fluid circuit (3) to be cooled having an upstream end intended to be connected to a source (2) of gaseous fluid and a downstream end (23) intended to be connected to a collecting member for the cooled or liquefied fluid, the device (1) comprising an assembly of heat exchanger(s) (6, 10) in thermal exchange with the fluid circuit (3) to be cooled, the device (1) comprising a refrigerator (20) in thermal exchange with at least a part of the heat exchanger(s) assembly (6, 10), the refrigerator (20) being of the refrigeration cycle type for a cycle gas comprising at least one of: helium, hydrogen, nitrogen or neon, said refrigerator (20) comprising, arranged in series in a cycle circuit (14): a compression mechanism (15) for the cycle gas, at least one cooling member (7, 6, 10) for the cycle gas, an expansion mechanism (17) for the cycle gas and at least one reheating member (6, 10) for the expanded cycle gas, wherein the compression mechanism comprises at least three compression stages (15) in series composed of an assembly of centrifugal type compressor(s), the compression stages (15) being mounted on an assembly of shafts rotated by an assembly of motor(s) (18), the at least one cooling member (7, 6, 10) for the cycle gas comprising at least one heat exchanger (7) disposed at the outlet of at least one compression stage (15) in thermal exchange with the cycle circuit (14), said heat exchanger (7) being cooled by a cooling fluid, **characterized in that** the compression mechanism comprises at least two compression stages (15) arranged successively in series and devoid of a cycle gas cooling member such as a heat exchanger (7) between them, and **in that**, either the compression mechanism comprises four compression stages (15) in series, the cycle gas cooling member comprising three cooling heat exchangers (7) disposed respectively at the outlet of three of these four compression stages (15), for example between the first and the second compression stage (15), between the second and the third compression stage (15) and at the outlet of the fourth compression stage (15), or the device comprises cooling heat exchangers (7) disposed only every two compression stages (15) in series.

2. The device according to claim 1, **characterized in that** the motor(s) assembly (18) comprises several motors for driving the compression stages.

3. The device according to claim 2, **characterized in that** the motor(s) assembly (18) comprises a respective distinct motor (18) for each compression stage (15).

4. The device according to claim 2 or 3, **characterized in that** at least one of the motors of the motor(s) assembly (18) is cooled by a flow of cycle gas via at least one bypass line (4, 5, 9) diverting a fraction of the cycle gas flow supplying the compression mechanism, the bypass line (4, 5, 9) comprising an upstream end connected to the outlet of at least one of the compression stages (15) to draw off a fraction of the cycle gas flow.

5. The device according to claim 4, **characterized in that** a downstream end of at least one bypass line (4, 5, 9) is connected to the inlet of a compression stage after its passage and heat exchange with at least one motor of the motor(s) assembly (18).

6. The device according to claim 5, **characterized in that** the at least one bypass line (4, 5) comprises, between its upstream end and its downstream end, a subdivision into at least two distinct branches (5, 9) supplying respective distinct motors of the motor(s) assembly (18) for their cooling.

7. The device according to claim 6, **characterized in that** the at least two distinct branches (5, 9) formed by the subdivision of a bypass line (4) include a downstream junction within the same portion of the line.

8. The device according to any one of claims 4 to 7, **characterized in that** the at least one bypass line (4, 5, 9) comprises at least one cooling member (8) for the cycle gas.

9. The device according to claim 8, **characterized in that** the at least one cycle gas cooling member (8) of the at least one bypass line (4, 5, 9) comprises a cooling heat exchanger (8).

10. A method for refrigeration or liquefaction of a fluid using a refrigeration device according to any one of claims 1 to 9, **characterized in that** it comprises a step of circulating a fluid in the fluid circuit (3) to be cooled and a step of cooling said fluid via the cold produced by the refrigerator (20).

11. The method according to claim 10, **characterized in that** it comprises a step of controlling the rotational speed of the compression stages according to independent speeds, wherein, during at least one determined operating phase, the rotational speed of the compression stages (15) arranged in series and devoid of a cycle gas cooling member such as a heat exchanger (7) between them is maintained at a speed lower than the rotational speed of the compression stages (15) provided at their outlet with a cycle gas cooling member.
